# FASCICULE DE BREVET EUROPEEN

(11) **EP 1 350 877 B1**
(45) Date de publication et mention de la délivrance du brevet: **21.03.2007**
(21) Numéro de dépôt: 03356021.0
(22) Date de dépôt: 06.02.2003
(51) Int. Cl.: D03C 9/02, D03C 13/00

(54) **Lisse et son procédé de fabrication, dispositif de formation de la foule et métier à tisser incorporant une telle lisse**
Weblitze und Verfahren zu ihrer Herstellung, Fachbildungsvorrichtung und Webmaschine mit einer solchen Weblitze
Heddle and method of producing the same, shedding mechanism and weaving loom incorporating such a heddle

(30) Priorité: 07.02.2002 FR 0201509
(43) Date de publication de la demande: 08.10.2003
(73) Titulaire: STAUBLI LYON, 69680 Chassieu (FR)
(72) Inventeur: Bassi, Dario, 69970 Chaponnay (FR); Boutte, Guillaume, 69610 Aveize (FR); Bouchet, Damien, 69970 Chaponnay (FR)
(74) Mandataire: Myon, Gérard Jean-Pierre

(56) Documents cités:
- EP-A- 0 536 092
- WO-A-00/55407
- US-A- 2 690 771
- US-A- 5 152 325
- US-A- 5 348 055

## Description

L'invention a trait à une lisse pour un métier à tisser et à un procédé de fabrication d'une telle lisse. L'invention a également trait à un dispositif de formation de la foule et à un métier à tisser incorporant une telle lisse.

Les lisses de métier à tisser sont généralement formées d'éléments filiformes métalliques dans chacun desquels est ménagé un oeillet de passage d'un fil de chaîne. EP-A-0 947 620 divulgue une lisse dans laquelle un oeillet est rapporté dans une entaille ménagée dans un élément filiforme.

Afin de limiter son encombrement selon une direction parallèle aux fils de trame, une lisse fabriquée dans une bande de métal ou feuillard devrait être orientée avec sa largeur parallèle à la direction de passage des fils de chaîne, ce qui ne serait pas compatible avec la formation simple d'un oeillet dans une telle lisse. En effet, un tel oeillet doit avoir sa largeur globalement perpendiculaire à la direction de passage des fils de chaîne. Il est connu, par exemple de FR-A-2 711 679, de déformer localement une lisse formée dans une bande métallique pour que les branches d'un oeillet d'une telle lisse soit avoyées, afin de donner à l'oeillet une largeur suffisante. Or, du fait du mouvement d'oscillations verticales des lisses, les oeillets, qui présentent une largeur plus importante que les branches supérieure et inférieure des lisses, ont tendance à repousser les fils voisins à chaque passage, d'où un risque de vibrations des arcades du harnais d'un métier équipé de ce genre de lisses ou d'endommagement des fils de chaîne. En outre, une telle lisse est relativement complexe à fabriquer et son coût peut s'avérer prohibitif dans le cas d'un métier comprenant un grand nombre de fils de chaîne. Enfin, il n'est pas certain que cette lisse ait une rigidité en flexion suffisante pour résister correctement aux efforts auxquels elle est soumise en cours de tissage, tout particulièrement dans le cas où elle doit être commandée de façon positive comme dans un ensemble de formation de la foule connu de FR-A-2 811 687.

C'est à ces inconvénients qu'entend plus particulièrement remédier l'invention en proposant une nouvelle lisse dont la forme permet d'éviter les vibrations dans le harnais, alors qu'elle présente d'excellentes propriétés mécaniques.

Dans cet esprit, l'invention concerne une lisse conforme à la revendication 1 pour métier à tisser, cette lisse étant formée dans une bande métallique et comprenant un oeillet de passage d'un fil de chaîne. Cette lisse présente, sur sensiblement la totalité d'une zone comprise entre cet oeillet et une première extrémité de la lisse par laquelle elle est attelée à un moyen d'entraînement, une section transversale globalement en forme de Z, avec deux branches sensiblement parallèles entre elles.

Grâce à l'invention, un fil de chaîne traversant la lisse peut être guidé selon sa direction de progression sur les deux branches de la lisse, mais également sur les branches correspondantes des lisses voisines, sur toute la zone comprise entre l'oeillet et la première extrémité de la lisse. Des lisses conformes à l'invention peuvent donc être implantées sur un métier à tisser avec une grande densité, les fils de chaîne n'étant pas blessés au contact des lisses ou heurtés par celles-ci puisque les branches qu'elles forment servent de moyen de guidage sur toute la hauteur de la zone définie ci-dessus. En outre, la section transversale en forme de S ou de Z confère à la lisse de l'invention une bonne rigidité.

Selon des aspects avantageux mais non obligatoires de l'invention, la lisse incorpore une ou plusieurs des caractéristiques suivantes :
- Elle présente une section transversale sensiblement constante, en S ou en Z, sur la totalité de sa longueur définie entre ses deux extrémités opposées. Ainsi, la lisse constitue un moyen de guidage efficace des fils voisins quelle que soit sa position en hauteur sur un métier. Elle peut en outre être fabriquée de façon relativement simple.
- La lisse est pourvue d'ajours d'allègement dans une zone médiane de la lisse définie, pour l'essentiel, entre les branches. Ces ajours permettent de gagner de la matière et de diminuer l'inertie de la lisse. On peut prévoir qu'ils sont disposés entre l'oeillet et une extrémité libre de la lisse, auquel cas ils ne risquent pas d'influer mécaniquement sur la transmission d'efforts entre un organe d'entraînement et l'oeillet. On peut cependant prévoir que ces ajours sont disposés de part et d'autre de l'oeillet, entre l'oeillet et les extrémités opposées de la lisse, auquel cas l'effet de diminution de l'inertie et de gain de manière est encore plus important.

L'invention concerne également un procédé conforme à la revendication 6 de fabrication d'une lisse telle que précédemment décrite et, plus spécifiquement, un procédé qui comprend une étape consistant à laminer ou étirer une bande de métal, en formant deux plis parallèles définissant deux branches s'étendant de part et d'autre d'une zone médiane de la lisse. Un tel procédé est particulièrement économique et permet d'envisager la fabrication de lisses en grandes séries.

L'invention concerne également un dispositif de formation de la foule pour un métier à tisser qui comprend au moins une lisse telle que précédemment décrite.

De façon avantageuse, ce dispositif comprend également un moyen de guidage en translation de la lisse, ce moyen étant pourvu d'au moins une ouverture à section transversale globalement en forme de Z, avec deux branches globalement parallèles entre elles.

Selon un autre aspect avantageux, une extrémité de chaque lisse est engagée dans un manchon dans laquelle est également engagée par le côté opposé, un élément de transmission d'effort en forme de jonc semi-rigide, le manchon étant solidarisé avec la lisse et l'élément précité, ce qui permet une transmission d'efforts positive entre cet élément et cette lisse. La solidarisation entre le manchon et cet élément peut avoir lieu par sertissage, collage réversible ou définitif, clippage, coopération de formes, brasage, soudage et/ou coincement élastique.

L'invention concerne enfin un métier à tisser qui comprend un dispositif de formation de la foule tel que précédemment décrit. Un tel métier est plus économique et plus fiable que ceux de l'état de la technique, notamment car il a moins tendance à vibrer.

L'invention sera mieux comprise et d'autres avantages de celle-ci apparaîtront plus clairement à la lumière de la description qui va suivre d'un mode de réalisation d'une lisse, d'un dispositif de formation de la foule et d'un métier à tisser conformes à son principe, donnée uniquement à titre d'exemple et faite en référence aux dessins annexés dans lesquels :
- la figure 1 est une vue en perspective, avec interruptions, d'une lisse conforme à l'invention ;
- la figure 2 est une vue en perspective, avec interruptions et prise selon un autre angle, de la lisse de la figure 1 ;
- la figure 3 est une coupe à plus grande échelle selon la ligne III-III à la figure 1 ;
- la figure 4 est une coupe, à la même échelle que celle de la figure 3, selon la ligne IV-IV à la figure 1 ;
- la figure 5 est une représentation schématique de principe, en coupe transversale, d'un dispositif de formation de la foule incorporant des lisses telles que celle représentée aux figures 1 à 4 ;
- la figure 6 est une vue en perspective d'un métier à tisser incorporant un dispositif selon la figure 5 et
- la figure 7 est une représentation schématique de principe de lisses selon les revendications 1 à 4 en place dans le dispositif de formation de la foule du métier de la figure 6.

La lisse 1 représentée aux figures 1 à 4 est formée dans une bande en acier par laminage, au moyen de deux galets qui permettent d'écraser et de déformer cette bande de façon à constituer, sur les faces latérales 11 et 12 de la lisse 1, des plis 13 et 14 parallèles entre eux et parallèles à un axe longitudinal central X-X' de la lisse 1.

On note 15 l'extrémité de la lisse 1 par laquelle elle peut être reliée à un jonc 2 semi-rigide, par exemple en carbone, qui sert de moyen d'entraînement, comme expliqué ci-dessous. La liaison entre la lisse 1 et le jonc 2 est réalisée grâce à un manchon 3 dans lequel sont insérées l'extrémité 15 et l'extrémité inférieure 21 du jonc 2, chacune de ces extrémités 15 et 21 pénétrant dans le manchon 3 par un côté de celui-ci. Les extrémités 15 et 21 peuvent être collées, de façon définitive ou réversible, à l'intérieur du manchon 3. Les extrémités 15 et 21 peuvent également être serties, coincées élastiquement, clipées ou immobilisées par coopération de forme à l'intérieur du manchon 3. En variante, l'assemblage du manchon et de l'extrémité 15 peut être réalisé par brasage ou soudage. L'immobilisation entre le manchon 3 et l'un au moins des éléments 1 et 2 est avantageusement réversible, ce qui permet d'envisager un démontage de la liaison ainsi réalisée, notamment pour des opérations de maintenance.

On note 16 l'extrémité de la lisse 1 opposée à l'extrémité 15.

Un oeillet 17 est formé dans la lisse 1 pour le passage d'un fil de chaîne 4.

Comme il ressort plus particulièrement de la figure 3, la lisse 1 présente, dans un plan perpendiculaire à l'axe X-X', une section transversale S ayant une forme globalement en Z aplati, avec deux branches 1a et 1b s'étendant selon des directions Ya-Y'a et Yb-Y'b perpendiculaires à l'axe X-X' et parallèles entre elles. Ces branches 1a et 1b sont reliées par une zone médiane 1c qui s'étend globalement selon une direction D perpendiculaire à l'axe X-X' et faisant un angle α de l'ordre de 45° par rapport aux directions Ya-Y'a et Yb-Y'b.

La lisse 1 présente la section S représentée à la figure 3 sur sensiblement toute la hauteur d'une zone Z₀ comprise entre l'extrémité 15 et l'oeillet 17.

Au niveau de l'oeillet 17 et comme représenté à la figure 4, la lisse 1 présente la même section S globalement en Z aplati qu'au niveau du plan de coupe de la figure 3, une ouverture étant ménagée au niveau de la zone 1c pour constituer l'oeillet 17.

En pratique, l'ouverture 17 est formée par emboutissage selon une direction D' globalement perpendiculaire à la direction D et faisant, avec une droite Δ perpendiculaire aux faces latérales 1a₁, 1a₂, 1b₁ et 1b₂ des branches 1a et 1b, un angle β sensiblement égal à l'angle α.

Le fait que l'oeillet 17 soit réalisé par emboutissage selon la direction D', comme représenté par la flèche F₁ à la figure 4, permet que ses bords 17a soit globalement parallèles à cette direction et que des talons 18 soient formés de part et d'autre de l'ouverture 17 au pied des branches 1a et 1b, ce qui conserve à la lisse ainsi formée une bonne rigidité en torsion autour de l'axe X-X', nonobstant la réalisation de l'oeillet 17.

Des ajours 19 sont ménagés dans la lisse 1 entre l'oeillet 17 et l'extrémité 16. Selon une variante non représentée de l'invention, les ajours correspondants pourraient également être ménagés entre l'oeillet 17 et l'extrémité 15. Ces ajours 19 sont réalisés par défonçage localisé de la zone médiane 1c et permettent d'économiser de la matière lors de la réalisation de la lisse 1 et de diminuer son inertie, ce qui est particulièrement avantageux puisqu'une telle lisse est destinée à subir des inversions de mouvement répétées et pendant des durées très brèves. Les ajours n'influent pas sur la géométrie des bords de la lisse 1 qui restent formés par les branches la et 1b.

Au niveau d'un ajour 19, la section transversale S de la lisse 1 a sensiblement la même géométrie que celle représentée à la figure 4. La section transversale S de la lisse 1 conserve la même géométrie entre les extrémités 15 et 16, au fait près que des ouvertures 17 ou 19 sont prévues à certains endroits.

Comme il ressort plus particulièrement de la figure 5, lorsque plusieurs lisses conformes à l'invention sont juxtaposées dans un dispositif de formation de la foule, les différents fils de chaîne 4 peuvent suivre des cheminements globalement parallèles suivant une direction représentée par la flèche F₂ en traversant chacun l'oeillet 17 d'une lisse 1 et en longeant les branches 1a et 1b de cette lisse, de part et d'autre de l'oeillet 17, et des lisses voisines.

Plus particulièrement, si l'on fait référence à la lisse 1 représentée au centre de la figure 5, le fil de chaîne associé 4₁ peut longer la surface externe 1a₁ de la branche 1a de la lisse 1' située au centre de la partie supérieure de la figure 5. Le fil 4₁ longe alors la surface interne 1b₂ de la branche 1b de la lisse 1 considérée puis la surface interne 1a₂ de la branche 1a de cette lisse. Le fil 4₁ longe ensuite la surface externe 1b₁ de la branche 1b de la lisse 1'' représentée au centre de la partie inférieure de la figure 5. On comprend ainsi que les différentes lisses définissent, entre elles et grâce à leurs branches 1a et 1b, des chemins que peuvent suivre les fils de chaîne 4. Les branches 1a et 1b des lisses 1, 1' et 1'' servent donc à guider les fils de chaîne tels que le fil 4₁.

Comme la section transversale S de la lisse 1 est sensiblement constante entre l'oeillet 17 et l'extrémité 15, la fonction de guidage mentionnée en référence à la figure 5 est conservée indépendamment de la position en hauteur des lisses 1 d'un dispositif de formation de la foule. En d'autres termes, le fait qu'une lisse soit plus ou moins soulevée par le harnais n'influe pas sur sa capacité à guider les fils de chaîne traversant les oeillets des lisses voisines. Les fils de chaîne sont ainsi soumis à des efforts sensiblement constants, indépendamment de la hauteur des lisses, ce qui limite les vibrations dans le harnais d'un métier équipé de telles lisses.

Un tel métier M est représenté schématiquement à la figure 6 et comprend une ensouple 101 et une bobine 102 entre lesquelles circulent les fils de chaîne 4. On note A-A' la direction des duites sur le métier M, c'est-à-dire la direction des fils de trame.

Le métier M comprend également un châssis 104 supportant les éléments 101 et 102 et un système non représenté de passage des duites.

Le châssis 104 se prolonge par une superstructure 105 disposée au-dessus de la partie principale du métier M et supportant un dispositif 110 de commande d'un ensemble de joncs 2 qui sont disposés dans des gaines 22 et qui constituent un harnais pour le métier M. Pour la clarté du dessin, seule une partie des gaines 22 est représentée à la figure 6.

Comme il ressort plus particulièrement de la figure 7 où seules deux lisses sont représentées pour la clarté du dessin, les différentes lisses 1 sont guidées en translation selon leurs axes longitudinaux respectifs X-X' à l'intérieur d'organes 5 en matière plastique reposant sur des rails 6 s'étendant sur le métier M selon des directions globalement parallèles à la direction A-A'.

Les organes 5 définissent deux traverses 51 et 52 s'étendant l'une au-dessus de l'autre et perpendiculairement à la direction A-A'. La traverse 51 est pourvue d'ouvertures 53 dont la section est analogue à la section S de la lisse 1 qu'elles reçoivent. De la même façon, la traverse 52 est pourvue d'ouvertures 54 de réception de l'extrémité inférieure d'une gaine 22 et de passage d'un jonc 2.

Ainsi, les ouvertures 53 et 54 permettent de commander et de guider la lisse 1 représentée dans la position la plus basse à la figure 7 dans son mouvement d'oscillations verticales, selon la direction de son axe X-X', ce mouvement étant représenté par la double flèche F₃.

Lorsqu'il est nécessaire de procéder à l'échange d'une lisse, par exemple pour une opération de maintenance, celle-ci peut être extraite de l'organe 5, comme représenté par la flèche F₄ à la figure 7, en traversant l'orifice 54 correspondant. L'assemblage réalisé au niveau du manchon 3 entre la lisse 1 et le jonc 2 est alors démonté avant solidarisation du jonc avec une nouvelle lisse et mise en place de celle-ci dans l'organe 5 à travers les orifices 54 et 53 correspondants.

La lisse conforme à l'invention peut être commandée de façon positive par le jonc 2, c'est-à-dire qu'il n'est pas nécessaire de prévoir un rappel élastique en partie basse du métier.

Selon une variante non représentée de l'invention, une lisse 1 peut être commandée, de façon positive, par le dessous de la nappe de fils de chaîne 4, auquel cas, son extrémité 15 est située en dessous de cette nappe alors que son extrémité 16 dépasse au-dessus de celle-ci. Cette variante permet de se passer de la super-structure 105 représentée à la figure 6 en intégrant le dispositif 110 dans le châssis 104.

L'invention est applicable, notamment, avec toute lisse attelée à un organe d'entraînement par une seule extrémité, qu'il s'agisse d'une commande individuelle de type Jacquard, telle que connue de FR-A-2 811 687, ou d'une commande commune de type ratière, ou à une lisse commandée par ses deux extrémités, pour métier Jacquard ou ratière.

Au sens de la présente invention, une section en Z couvre également une section en S. En effet, la forme de la section est en S ou en Z selon le sens d'observation de cette section.

## Revendications

1. Lisse pour métier à tisser, ladite lisse étant formée dans une bande métallique comprenant un oeillet de passage d'un fil de chaîne, **caractérisée en ce qu**'elle présente, sur sensiblement la totalité d'une zone (Z₀) comprise entre ledit oeillet (17) et une première extrémité (15) par laquelle elle est attelée à un moyen d'entraînement (2), une section transversale (S) globalement en forme de Z, avec deux branches (1a, 1b) sensiblement parallèles entre elles (Yₐ-Y'ₐ, Y_{b}-Y'_{b}).

2. Lisse selon la revendication 1, **caractérisée en ce qu'**elle présente une section transversale (S) sensiblement constante en Z, sur la totalité de sa longueur définie entre ses deux extrémités opposées (15, 16).

3. Lisse selon l'une des revendications précédentes, **caractérisée en ce qu'**elle est pourvue d'ajours d'allègement (19) ménagés dans une zone médiane (1c) de ladite lisse (1), ladite zone médiane étant définie, pour l'essentiel, entre lesdites branches (1a, 1b).

4. Lisse selon la revendication 3, **caractérisée en ce que** lesdits ajours (19) sont disposés entre ledit oeillet (17) et une extrémité libre (16) de ladite lisse (1).

5. Lisse selon la revendication 3, **caractérisée en ce que** lesdits ajours (19) sont disposés de part et d'autre dudit oeillet (17), entre ledit oeillet (17) et les extrémités opposées (15, 16) de ladite lisse (1).

6. Procédé de fabrication d'une lisse selon l'une des revendications précédentes, **caractérisé en ce qu**'il comprend une étape consistant à laminer ou étirer une bande de métal, en formant deux plis (13, 14) parallèles définissant deux branches (1a, 1b) s'étendant de part et d'autre d'une zone médiane (1c) de ladite lisse.

7. Dispositif de formation de la foule pour métier à tisser, **caractérisé en ce qu**'il comprend au moins une lisse (1) selon l'une des revendications 1 à 5.

8. Dispositif selon la revendication 7, **caractérisé en ce qu**'il comprend un moyen (5) de guidage en translation (F₃) de ladite lisse (1), ledit moyen étant pourvu d'au moins une ouverture (53) à section transversale globalement en forme de Z, avec deux branches globalement parallèles entre elles.

9. Dispositif selon l'une des revendications 7 ou 8, **caractérisé en ce qu**'une extrémité (15) de ladite lisse est engagée dans un manchon (3) dans lequel est également engagé, par le côté opposé, un élément (2) de transmission d'efforts, ledit manchon étant solidarisé avec ladite lisse et ledit élément.

10. Métier à tisser, **caractérisé en ce qu**'il comprend un dispositif de formation de la foule (1-6 ; 110) selon l'une des revendications 7 à 9.

## Claims

1. A heald for a loom, said heald being formed from a metal strip comprising an eyelet for a warp thread to pass through, **characterised in that** it has, over substantially the whole of a zone (Z₀) between said eyelet (17) and a first end (15) by which it is attached to a drive means (2), a cross-section (S) which is overall Z-shaped, with two branches (1a, 1b) which are substantially parallel to each other (Yₐ-Y'ₐ, Y_{b}-Y'_{b}).

2. A heald according to Claim 1, **characterised in that** it has a substantially constant Z-shaped cross-section (S), over its entire length defined between its two opposite ends (15, 16).

3. A heald according to one of the preceding claims, **characterised in that** it is provided with weight-reduction holes (19) formed in a median zone (1c) of said heald (1), said median zone being defined essentially between said branches (1a, 1b).

4. A heald according to Claim 3, **characterised in that** said holes (19) are arranged between said eyelet (17) and a free end (16) of said heald (1).

5. A heald according to Claim 3, **characterised in that** said holes (19) are arranged on either side of said eyelet (17), between said eyelet (17) and the opposite ends (15, 16) of said heald (1).

6. A process for manufacturing a heald according to one of the preceding claims, **characterised in that** it comprises a stage consisting of rolling or drawing a strip of metal, forming two parallel folds (13, 14) defining two branches (1a, 1b) extending on either side of a median zone (1c) of said heald.

7. A shedding device for a loom, **characterised in that** it comprises at least one heald (1) according to one of Claims 1 to 5.

8. A device according to Claim 7, **characterised in that** it comprises a means (5) for guiding said heald (1) in translation (F₃), said means being provided with at least one opening (53) having a cross-section which is overall Z-shaped, with two branches which are overall parallel to each other.

9. A device according to one of Claims 7 or 8, **characterised in that** one end (15) of said heald is engaged in a sleeve (3) in which there is also engaged, by the opposite end, a force transmission element (2), said sleeve being connected integrally to said heald and said element.

10. A loom, **characterised in that** it comprises a shedding device (1-6; 110) according to one of Claims 7 to 9.

## Patentansprüche

1. Litze für eine Webmaschine, wobei die Litze aus einem Metallband gebildet ist, das ein Auge für den Durchgang eines Kettfadens umfasst, **dadurch gekennzeichnet, dass** sie auf im Wesentlichen der Gesamtheit einer Zone (Z₀), die zwischen dem Auge (17) und einem ersten Ende (15), durch das sie an ein Antriebsmittel (2) angekoppelt ist, liegt, einen im Ganzen gesehen Z-förmigen Querschnitt (S) mit Schenkeln (1a, 1b) aufweist, die im Wesentlichen untereinander parallel sind (Yₐ-Y'ₐ, Y_{b}-Y'_{b}).

2. Litze nach Anspruch 1, **dadurch gekennzeichnet, dass** sie einen im Wesentlichen konstanten Querschnitt (S) in Z-Form über die Gesamtheit ihrer zwischen ihren zwei entgegengesetzten Enden (15, 16) begrenzten Länge aufweist.

3. Litze nach einem der vorhergehenden Ansprüche, **dadurch gekennzeichnet, dass** sie mit Durchbrüchen (19) zum Leichtermachen versehen ist, die in einer Mittelzone (1c) der Litze (1) eingebracht sind, wobei die Mittelzone als im Wesentlichen zwischen den Schenkeln (1a, 1b) begrenzt ist.

4. Litze nach Anspruch 3, **dadurch gekennzeichnet, dass** die Durchbrüche (19) zwischen dem Auge (17) und einem freien Ende (16) der Litze (1) angeordnet sind.

5. Litze nach Anspruch 3, **dadurch gekennzeichnet, dass** die Durchbrüche (19) beidseitig des Auges (17) zwischen dem Auge (17) und den entgegengesetzten Enden (15, 16) der Litze (1) angeordnet sind.

6. Verfahren zur Herstellung einer Litze nach einem der vorhergehenden Ansprüche, **dadurch gekennzeichnet, dass** es einen Schritt umfasst, der darin besteht, ein Metallband zu walzen oder zu strecken, wobei zwei parallele Falze (13, 14) gebildet werden, die zwei Schenkel (1a, 1b) definieren, die sich beidseitig einer Mittelzone (1c) der Litze erstrecken.

7. Fachbildungsvorrichtung für eine Webmaschine, **dadurch gekennzeichnet, dass** sie mindestens eine Litze (1) nach einem der Ansprüche 1 bis 5 umfasst.

8. Vorrichtung nach Anspruch 7, **dadurch gekennzeichnet, dass** sie ein Führungsmittel (5) in translatorischer Richtung (F₃) der Litze (1) umfasst, wobei das Mittel mindestens mit einer Öffnung (43) mit einem im Wesentlichen Z-förmigen Querschnitt mit zwei im Wesentlichen zueinander parallelen Abschnitten versehen ist.

9. Vorrichtung nach einem der Ansprüche 7 oder 8, **dadurch gekennzeichnet, dass** ein Ende (15) der Litze in eine Hülse (3) eingreift, in das gleichfalls über die entgegengesetzte Seite ein Element (2) zur Übertragung von Kräften eingreift, wobei die Hülse mit der Litze und dem Element verbunden ist.

10. Webmaschine, **dadurch gekennzeichnet, dass** sie eine Fachbildungsvorrichtung (1 - 6; 110) nach einem der Ansprüche 7 bis 9 umfasst.
